# EUROPÄISCHE PATENTANMELDUNG

(11) **EP 1 225 287 A2**
(43) Veröffentlichungstag der Anmeldung: **24.07.2002**
(21) Anmeldenummer: 02000364.6
(22) Anmeldetag: 05.01.2002
(51) Int. Cl.: E04G 1/26

(54) **Vorrichtung zur Bearbeitung und/oder Verarbeitung von plattenförmigen Bauelementen auf Baugerüsten**

(30) Priorität: 18.01.2001 DE 10102122; 10.04.2001 DE 10117940
(71) Anmelder: Deutsche Rockwool Mineralwoll GmbH & Co. OHG, 45966 Gladbeck (DE)
(72) Erfinder: Gerd-Rüdiger, Klose, Dr.-Ing., 46286 Dorsten (DE)
(74) Vertreter: Wanischeck-Bergmann, Axel

(57) **Zusammenfassung**

Die Erfindung betrifft eine Vorrichtung zur Bearbeitung und/oder Verarbeitung von plattenförmigen Bauelementen auf Baugerüsten, insbesondere zur einseitigen Beschichtung und Verklebung von Dämmstoffplatten, vorzugsweise aus Mineralfasern, beispielsweise Mineralwolle-Lamellenplatten auf Gebäudeaus-senflächen, mit einer Auflage zur Aufnahme mindestens eines zu bearbeitenden und/oder verarbeitenden Bauelementes. Um eine gattungsgemäße Vorrichtung zu schaffen bzw. weiterzuentwickeln, die die Bearbeitung und/oder Verarbeitung von Bauelementen, insbesondere Dämmplatten auf Baugerüsten wesentlich vereinfacht und beschleunigt, ohne dass hierdurch ergänzende Kosten im Bereich der Montage bzw. Demontage des Baugerüstes verursacht werden, ist vorgesehen, dass die Auflage (22) an einem auf einem Boden (15) des Baugerüstes aufstellbaren, insbesondere lotrecht ausgerichteten Stützelement (4) angeordnet ist und dass das Stützelement (4) über Halteelemente (7,9)) mit einer Brüstung des Baugerüstes verbunden ist.

## Beschreibung

Die Erfindung betrifft eine Vorrichtung zur Bearbeitung und/oder Verarbeitung von plattenförmigen Bauelementen auf Baugerüsten, insbesondere zur einseitigen Beschichtung und Verklebung von Dämmstoffplatten, vorzugsweise aus Mineralfasern, beispielsweise Mineralwolle-Lamellenplatten auf Gebäudeaussenflächen, mit einer Auflage zur Aufnahme mindestens eines zu bearbeitenden und/oder verarbeitenden Bauelementes.

Es ist bekannt, dass zur Verminderung von Transmissionswärmeverlusten bei beheizten Gebäuden Außenwände dieser Gebäude mit einer Dämmschicht versehen werden. Auf diese Dämmschicht wird wiederum eine hinterlüftete Bekleidung oder eine direkt aufgebrachte Putzschicht gegen Witterungseinflüsse angeordnet. Dämmschichten, die mit direkt aufgebrachten Putzschichten versehen sind, werden als Wärmedämm-Verbundsysteme bezeichnet.

Als Dämmschicht eines Wärmedämm-Verbundsystems werden üblicherweise aus expandiertem Polystyrol oder aus Mineralwolle, beispielsweise Steinwolle oder Glaswolle verwendet. Von untergeordneter Bedeutung sind Dämmplatten aus Schaumglas, Porenbeton, extrudiertem Polystyrol oder dergleichen. Die Dämmplatten aus Mineralwolle werden hinsichtlich ihrer Struktur unterschieden. Diese Unterschiede basieren auf der Orientierung der Einzelfasern zu den großen Oberflächen der Dämmplatten aus Mineralwolle. Bei sogenannten Mineralwolle-Dämmplatten verlaufen die Fasern überwiegend parallel zu den großen Oberflächen, während die Fasern bei sogenannten Mineralwolle-Lamellenplatten steil bis rechtwinklig zu den großen Oberflächen gelagert sind. Die Orientierung der Fasern beeinflusst insbesondere die Querzugfestigkeit der Platten entscheidend. Bei Mineralwolle-Dämmplatten mit Rohdichten zwischen 100 und 150 kg/m³ werden Querzugfestigkeiten bis zu 30 kPa erzielt, während Mineralwolle-Lamellenplatten bei Rohdichten von ca. 75 kg/m³ Querzugfestigkeiten von mehr als 70 kPa aufweisen.

Derartige Dämmplatten aus expandiertem Polystyrol bzw. Mineralwolle haben üblicherweise Abmessungen von ca. 800 mm x 600 mm. Die Abmessungen werden insbesondere durch die Verwendung von Standard-Euro-Paletten und die beengten Verhältnisse auf Baugerüsten begrenzt. Bei Mineralwolle-Lamellenplatten, die in der benötigten Materialstärke von plattenförmigem Vormaterial abgetrennt werden, werden die üblichen Abmessungen von 1200 mm Länge x 200 mm Breite x 40 - 300 mm Dicke, vorzugsweise < 140 mm Dicke, insbesondere auch durch die in Europa übliche Fertigungstechnik begrenzt, bei der das plattenförmige Vormaterial eine maximale Höhe von 200 mm aufweist. Es bestehen aber Tendenzen und Bestrebungen, auch Mineralwolle-Lamellenplatten mit größeren Abmessungen, insbesondere größeren Breiten zu entwickeln.

Dämmplatten werden zumeist mit Hilfe von Schrumpffolien zu etwa 400 - 600 mm hohen Verpackungseinheiten zusammengefasst. Dabei liegen die Dämmplatten flach in der Verpackungseinheit. Zum sicheren Transport und zur entsprechenden Lagerung werden die auf einer Palette bis zu einer Höhe von ca. 1000 - 1200 mm gestapelten Verpackungseinheiten mit einer Umhüllung versehen. Zusätzlich kann der Zusammenhalt der Transporteinheit durch Spannbänder oder ähnlichem gesichert werden. Die Umhüllung bildet den eigentlichen Witterungsschutz für die Dämmplatte. Mineralwolle-Lamellenplatten werden demgegenüber aus fertigungstechnischen Gründen jeweils paarweise nebeneinanderliegend wie Dämmplatten zu Verpackungseinheiten zusammengefasst, auf Paletten gestapelt und umhüllt.

Aus Gründen der Gebrauchstauglichkeit sowie der Standsicherheit wird zumeist eine Verklebung der Dämmplatten und/oder Mineralwolle-Lamellenplatten mit dem tragenden Untergrund gefordert. Bei den Dämmplatten genügt im allgemeinen ein Anteil der verklebten Fläche von ca. 40 %. Um insbesondere die Ränder der Dämmplatten auszusteifen, wird umlaufend um den Plattenrand eine Wulst aus beispielsweise Klebemörtel aufgelegt, der durch zwei mittig angeordnete Batzen Klebemörtel ergänzt wird. Der Klebemörtel wird dabei frei aufgetragen. Der Anteil der Klebefläche kann hierbei nur abgeschätzt werden. Eine Kontrolle auf der Baustelle wäre hierbei zu aufwendig. Geübte Handwerker können natürlich die Dicke der Kleberschicht relativ gut einhalten.

Bei den Mineralwolle-Lamellenplatten erfolgt ein vollflächiger Auftrag. Zulässig ist allerdings auch ein teilflächiger Auftrag des Klebemörtels auf den Untergrund und ein anschließendes Eindrücken der Mineralwolle-Lamellenplatten in die frische Kleberschicht.

Mineralwolle-Dämmplatten müssen generell mit sogenannten Dämmstoffhaltern gesichert werden. Die Anzahl der erforderlichen Dämmstoffhalter ist abhängig von der Höhe des Gebäudes, der Eigenlast des Wärmedämmverbundsystems, dem Durchmesser der Halteteller der Dämmstoffhalter, der Anordnung der Halteteller unterhalb oder oberhalb der bewehrten Grundputzschicht, den Randzonen des Gebäudes oder in der Fläche. Die Zahl der Dämmstoffhalter variiert bei Mineralwolle-Dämmplatten zwischen ca. 4 Stck./m² - ca. 14 Stck./m².

Die aus den Dämmplatten bzw. Mineralwolle-Lamellenplatten hergestellte Dämmschicht wird abschließend durch eine Schicht Grundputz abgedeckt, in die ein Bewehrungsgewebe, zumeist aus endlosen Glasfilamenten gewebt, eingebettet ist. Darüber wird eine Deckputzschicht aufgezogen. Vornehmlich werden nach der Gesamtdicke der Putzschichten sogenannte Dickschicht-Systeme mit Dicken von ca. 7 - 20 mm und sogenannte Dünnschichtsysteme mit Dicken von ca. 2 - ca. 7 mm unterschieden. Dickschichtige Systeme basieren auf mineralischen Putzen. Dünnschichtsysteme lassen sich insbesondere mit sogenannten Kunstharzputzen bzw. Spachtelmassen herstellen.

Die Anwender von Mineralputzen verfügen auf den Baustellen über eine umfassende Technik, wie Silo-Anlagen für die Werktrockenmörtel und Förderanlagen für die kontinuierlich angemachten Klebemörtel und Putzmischungen. Diese Technik wird insbesondere auf mittleren und größeren Baustellen für den Transport des Putzes bzw. des Klebemörtels eingesetzt. Es ist selbstverständlich sehr rationell, den Klebemörtel direkt auf die Wand aufzutragen und die kleinformatigen Mineralwolle-Lamellenplatten in diesen einzudrücken. Bei normalen Dämmplatten wird diese Technik weniger angewendet, weil hier der Mehrverbrauch an Material den Zeitgewinn zu kompensieren scheint. Die Applikationstechnik bringt aber auch Risiken mit sich, da die vergleichsweise unhandliche Förder- und Spritztechnik auf einen gewissen Mindestdurchsatz angewiesen ist, was bei der Klebetechnik nachteilig ist, wenn bei ungünstiger Witterung zu große Flächen vorbehandelt werden und der Kleber bereits anzieht bzw. durch Wind- und Sonneneinwirkung seine Klebfähigkeit verringert. Verzögernd wirkt sich auch aus, dass bei der Herstellung der Dämmschicht in erheblichem Umfang Anpassarbeiten, z.B. an Fenstern, Türen, Ecken usw. vorgenommen werden müssen, welche die Effektivität der Klebetechnik drastisch verringern. Bei dem Aufbringen der Putzschichten auf die Dämmschicht ist eine wesentlich höhere Arbeitsgeschwindigkeit möglich. Dem steht aber die Tendenz zur Verringerung der Putzschichten auf unter 5 mm gegenüber.

Bei einem jährlichen Bedarf von ca. 35 Mio. m² Wärmedämmverbundsystemen wird der Anteil an maschinell aufgetragenem Kleber auf die Wand, gegebenenfalls auch auf die Dämmplatten bzw. Mineralwolle-Lamellenplatten mit weniger als 1 % geschätzt.

Darüber hinaus sind übliche Applikationsmethoden bekannt, bei denen der auf dem Arbeitsgerüst mit Wasser gemischte Klebemörtel bzw. das dorthin verarbeitungsfertig in Eimern oder Mörtelkübeln antransportierte Klebematerial unter Zuhilfenahme des üblichen Werkzeuges, beispielsweise einer Kelle aus dem Behältnis entnommen und auf die Dämmstoffplatten bzw. Mineralwolle-Lamellenplatten entsprechend einem vorgegebenen Muster verteilt wird. Für die Verklebung von unbeschichteten Mineralwolle-Lamellenplatten ist unter Umständen eine spezielle Zahntraufel notwendig, mit der der Klebemörtel zwischen die Einzelfasern eingedrückt werden kann. Ein erheblicher Anteil der Mineralwolle-Lamellenplatten ist aber inzwischen mit einer Haftgrundierung versehen, wodurch die übliche Applikationstechnik ohne Zahntraufel und ohne Einarbeiten des Klebemörtels zwischen die Fasern angewendet werden kann.

Die Behälter mit dem Klebemörtel werden auf den Belagen der Baugerüste abgestellt, so dass sich der Handwerker auf das Niveau der Belage herunterbewegen muß, um Klebemörtel aus dem Behälter zu entnehmen, den er dann auf die Dämmstoffplatte bzw. die Mineralwolle-Lamellenplatte aufträgt. Hierbei dienen die Verpackungseinheiten mit den Dämmstoffplatten bzw. Mineralwolle-Lamellenplatten häufig als eine arbeitserleichternde Unterlage für die zur Bearbeitung bzw. Verarbeitung anstehende Dämmstoffplatte bzw. Mineralwolle-Lamellenplatte. Ohne weiteres ist erkennbar, dass diese Arbeitsmethode zu erheblichen Belastungen des Handwerkers und in der Folge bei einem raschen Leistungsabfall und langfristig zu Gesundheitsschäden führt bzw. führen wird. Hieraus folgt, dass die Rationalisierungsreserven der Klebetechnik nicht vollständig genutzt werden und ein Wärmedämmverbundsystem somit unnötig verteuert wird.

Aus der DE 88 10 244 U1 ist eine an Gebäudegerüsten anbringbare Vorrichtung zum Auftragen von Massen, insbesondere Klebemassen auf Platten, vorzugsweise Isolierplatten bekannt, wobei die Isolierplatten an Gebäudefassaden anzubringen sind. Diese vorbekannte Vorrichtung besteht aus einem am Gerüst längs verschiebbaren und schwenkbaren Gefäß mit verschließbarer Bodenöffnung sowie einem unter dem Gefäß außen am Gerüst angeordneten Tisch für die Auflage der zu beschichtenden Platte. Es ist bei dieser Vorrichtung vorgesehen, dass der Tisch außerhalb der Brüstung des Baugerüstes angeordnet ist, so dass der Arbeitsbereich auf den Belagen des Baugerüstes frei bleibt. Aus dieser Ausgestaltung und Anordnung einer entsprechenden Vorrichtung resultieren hohe Unfallgefahren, zumal Arbeiten außerhalb der eigentlichen Arbeitsbühnen, die durch die Belage des Baugerüstes gebildet sind, nicht durchgeführt werden dürfen. Darüber hinaus ist es üblich, die Baugerüste mit Netzen außenseitig zu verkleiden, die sowohl die Handwerker auf dem Baugerüst als auch das Werk vor den unmittelbaren Einwirkungen der Witterung schützen sollen. Eine derartige Vorgehensweise ist aber bei Baugerüsten mit einer aus voranstehend genanntem Gebrauchsmuster vorbekannten Vorrichtung nicht möglich.

Ferner ist zu erkennen, dass die Wirtschaftlichkeit einer vorbekannten Vorrichtung von vorneherein sehr gering sein wird, da das Versetzen der Vorrichtung einen nicht unbeträchtlichen Zeitaufwand mit sich bringt. Eine vollständige Belegung der gesamten Gerüstfläche mit einer Vielzahl derartiger Vorrichtungen kommt darüber hinaus aus Gewichtsgründen, wegen des Kapitaleinsatzes für diese Vorrichtungen und dem Zeitaufwand für die Montage ohnehin nicht in Betracht. Hierbei ist zu berücksichtigen, dass derartige Baugerüste in der Regel von Gerüstverleihuntemehmen angemietet werden, so dass die Nutzungszeit möglichst gering sein soll, um die Kosten für das Baugerüst in Grenzen zu halten. Sind daher zusätzliche Montage- bzw. Demontagearbeiten erforderlich, so wird sich der Bauherr im Zweifelsfall gegen eine solche Vorrichtung verwehren, da hierdurch die Kosten in nicht unerheblichem Maße steigen.

Ausgehend von diesem Stand der Technik liegt der Erfindung die **Aufgabe** zugrunde, eine gattungsgemäße Vorrichtung zu schaffen bzw. weiterzuentwickeln, die die Bearbeitung und/oder Verarbeitung von Bauelementen, insbesondere Dämmplatten auf Baugerüsten wesentlich vereinfacht und beschleunigt, ohne dass hierdurch ergänzende Kosten im Bereich der Montage bzw. Demontage des Baugerüstes verursacht werden.

Die **Lösung** dieser Aufgabenstellung sieht bei einer gattungsgemäßen Vorrichtung vor, dass die Auflage an einem auf einem Boden des Baugerüstes aufstellbaren, insbesondere lotrecht ausgerichteten Stützelement angeordnet sind und dass das Stützelement über Halteelemente mit einer Brüstung des Baugerüstes verbunden ist.

Baugerüste sind generell mit Absturzsicherungen auszubilden. Üblicherweise haben Baugerüste zumindest zwei die Brüstung bildende Geländerstangen, die horizontal und parallel zueinander ausgerichtet sind. Die obere Geländerstange ist in einer Höhe relativ zum jeweiligen Boden des Baugerüstes von ca einem Meter angeordnet. Die zweite Geländerstange befindet sich in der Regel ungefähr auf halber Höhe zwischen der ersten Geländerstange und dem zugehörigen Boden des Baugerüstes.

Bei den üblichen Portalgerüsten bilden die Geländerstangen eine Montageeinheit, während die Geländerstangen bei Baugerüsten, bei denen Arbeitskonsolen unabhängig von festen Etagenabständen in Masthalterungen einhängbar sind, entsprechend in den Unfallverhütungsvorschriften festgelegten Abständen mit den Masten verbunden werden.

Erfindungsgemäß ist vorgesehen, dass die Auflage zur Aufnahme eines Bauelementes, insbesondere einer Dämmstoffplatte an einem auf einem Boden des Baugerüstes aufstellbaren, insbesondere lotrecht ausgerichteten Stützelement angeordnet ist. Die Anordnung des Stützelementes erfolgt somit im Bereich des Baugerüstbodens, wobei eine Anordnung in der Nähe der Brüstung hinsichtlich des Durchgangs auf dem Boden von Vorteil ist. Das Stützelement ist an der Brüstung befestigt, um die Standfestigkeit der Vorrichtung zu gewährleisten. Hierdurch kann die Vorrichtung in eiinfachster Ausgestaltung eine Standsäule aufweisen, die an die Brüstung ankoppelbar ist und an der die Auflage beispielsweise über zwei unter einem Winkel kleiner 90° zueinander verlaufenden Kragarme befestigt ist. Hierbei hat sich eine Verschwenkbarkeit der Auflage relativ zur Standsäule als vorteilhaft erwiesen.

Mit der erfindungsgemäßen Vorrichtung kann ein gezieltes und schnelles Auftragen einer Klebermasse auf beispielsweise zu verarbeitenden Dämmplatten erzielt werden. Eine Verarbeitung bzw. Bearbeitung der Bauelemente in der Nähe des Laufbodens des Baugerüstes und die damit verbundene gebückte Haltung des Handwerkers kann somit verhindert werden. Darüber hinaus besteht die Möglichkeit, auf der Auflage mehrere zu verarbeitenden bzw. bearbeitenden Bauelemente, insbesondere Dämmplatten aufzulegen und in rascher Weise mit Klebermasse zu beschichten, während ein zweiter Handwerker die beschichteten Bauelemente, insbesondere Dämmplatten an der Gebäudefassade verarbeitet, nämlich verklebt. Hierdurch lassen sich deutliche Vorteile bei der Verarbeitungsgeschwindigkeit im Bereich eines Wärmedämmverbundsystems erzielen, welche nicht nur zum Schutz der Gesundheit der Handwerker, sondern auch der Preisreduzierung eines derartigen Wärmedämmverbundsystems dienen.

Nach einer Weiterbildung der Erfindung ist vorgesehen, dass das Stützelement als Rahmen ausgebildet ist, der zumindest zwei horizontal ausgerichtete Rohre und zumindest zwei, die horizontal ausgerichteten Rohre verbindende vertikal ausgerichtete Rohr aufweist. Ein derartiger Rahmen bietet insbesondere den Vorteil erhöhter Stabilität, so dass beispielsweise auf die Auflage auch Bauelemente mit höheren Gewichten aufgelegt werden können, ohne dass die Gefahr einer zu großen Bauteilbeanspruchung besteht. Die Rohre können sowohl einen runden, wie auch einen rechteckigen, insbesondere quadratischen Querschnitt aufweisen.

Es ist ferner vorgesehen, dass der Rahmen über zumindest zwei eine Geländerstange der Brüstung umgreifende Befestigungsschellen am Baugerüst abgestützt und befestigt ist. Eine derartige Befestigung dient ebenfalls der gesamten Stabilität der Vorrichtung, die über zwei Befestigungsschellen gegenüber dem Baugerüst abgestützt ist.

Ein weiteres, die erfindungsgemäße Vorrichtung vorteilhaft weiterbildendes Merkmal sieht vor, dass die Auflage höhenverstellbar und arretierbar am Stützelement angeordnet ist. Derart ausgebildet kann die Auflage entsprechend den optimalen Arbeitsbedingungen des Bauhandwerkers eingestellt werden. Hierzu kann beispielsweise vorgesehen sein, dass die Auflage über zumindest einen Kragarm am Stützelement befestigt ist, wobei der Kragarm an seinem dem Stützelement zugewandten Ende eine Muffe oder Befestigungsschelle aufweist, die form- und/oder reibschlüssig mit dem Stützelement verbindbar ist. Vorzugsweise ist in der Muffe bzw. der Befestigungsschelle eine Klemmschraube vorgesehen, mit der die Muffe bzw. die Befestigungsschelle am Stützelement verspannbar ist. Alternativ oder ergänzend können in dem Stützelement Bohrungen vorgesehen sein, in die die Klemmschraube oder ein Arretierstift einschiebbar bzw. einschraubbar ist, so dass zwischen dem Stützelement und der Muffe bzw. der Befestigungsschelle eine formschlüssige Verbindung herstellbar ist.

Das Stützelement weist vorzugsweise ein Fahrwerk auf, mit dem es entlang des Bodens des Baugerüstes, vorzugsweise parallel zur Brüstung verfahrbar ist. Diese Ausgestaltung ermöglicht ein einfaches Umsetzen der Vorrichtung entsprechend dem Baufortschritt auf dem Gerüst. Durch das Fahrwerk werden umfangreiche Hubarbeiten beim Transport der Vorrichtung entlang eines Gerüstbodens im wesentlichen verhindert.

Nach einem weiteren Merkmal der Erfindung ist vorgesehen, dass die Auflage eine Arbeitsplatte aufweist, auf die ein Bauelement bzw. ein Stapel von zumindest zwei Bauelementen zur Bearbeitung abgelegt werden kann bzw. können. Die Arbeitsplatte ist nach einem weiteren Merkmal der Erfindung auf zwei Kragarmen aufgelegt, die am Stützelement befestigt sind und zusammen mit der Arbeitsplatte die Auflage bilden. Ist das Stützelement als voranstehend beschriebene Standsäule ausgebildet, so erstrecken sich die beiden Kragarme unter einem Winkel < 90°, beispielsweise unter einem Winkel von 30° oder 45° ausgehend vom Stützelement, so dass die Kragarme die Arbeitsplatte mit ihren Enden mit Abstand zueinander untergreifen. Ist das Stützelement als Rahmen ausgebildet, so können die Kragarme an den beiden vertikal ausgerichteten Rohren höhenverstellbar angeordnet sein, um die Arbeitsplatte zu untergreifen.

Die Kragarme sind insbesondere im Querschnitt T-förmig ausgebildet, wobei die Arbeitsplatte auf den horizontal verlaufenden Schenkeln des T aufliegen und mit den Kragarmen verbunden ist.

Die Verbindung der Arbeitsplatte mit den Kragarmen erfolgt vorzugsweise durch einen, insbesondere zwei Zapfen je Kragarm, der bzw. die in korrespondierende Aufnahmen in den Kragarmen einsteckbar sind. Diese Ausgestaltung hat den Vorteil, dass die Montage der Vorrichtung sehr einfach und sehr schnell erfolgen kann. Die Arbeitsplatte ist lediglich derart auch auf die Kragarme aufzulegen, dass die Zapfen in die korrespondierenden Aufnahmen einschnappen. Es besteht aber auch die Möglichkeit, lediglich einen Zapfen der Arbeitsplatte in eine Aufnahme einzustecken, so dass die Arbeitsplatte um diesen Zapfen relativ zu den Kragarmen verschwenkbar ist. Die verbleibenden Zapfen können bei dieser Ausgestaltung als Anschlag dienen, um die Drehbeweglichkeit der Arbeitsplatte relativ zu den Kragarmen derart zu begrenzen, dass ein sicheres Arbeiten mit der Vorrichtung ohne die Gefahr des Absturzes der Arbeitsplatte möglich ist.

Es ist nach einem weiteren Merkmal der Erfindung vorgesehen, dass die Arbeitsplatte Bestandteil eines Verarbeitungswerkzeuges ist, welches Verarbeitungswerkzeug der Aufnahme des Bauelementes zur Beschichtung und anschließenden Verarbeitung auf der Gebäudefassade dient. Diese Ausgestaltung vergrößert die Einsatzmöglichkeiten der erfindungsgemäßen Vorrichtung dahingehend, dass unterschiedliche Verarbeitungswerkzeuge verwendbar sind, die beispielsweise an unterschiedliche Bauelemente, wie einerseits Dämmplatten und andererseits Mineralwolle-Lamellenplatten angepasst sind. Darüber hinaus ist das Verarbeitungswerkzeug dazu geeignet, aus der Vorrichtung entnommen zu werden und zusammen mit dem bearbeiteten Bauelement zur Verarbeitung an die Einsatzstelle transportiert zu werden. Hierdurch werden beispielsweise solche Bauelemente vor Beschädigungen geschützt, die bruchempfindlich sind. Insbesondere trifft dies bei Mineralfaserdämmstoffen mit geringer Rohdichte zu. Unsachgemäße Handhabungen können hierdurch weitgehendst ausgeschlossen werden.

Die Auflage weist gemäß einem weiteren Merkmal der Erfindung Arretierungsmittel für das Bauelement auf, die beispielsweise als zumindest zwei Anschlagleisten ausgebildet sind, die an zwei rechtwinklig zueinander ausgerichteten Längskanten der Arbeitsplatte befestigt sind. Altemativ kann hierzu vorgesehen sein, dass die Arretierungsmittel als aus der Arbeitsplatte im wesentlichen rechtwinklig hervorstehende Stifte ausgebildet sind, die in das Bauelement, insbesondere eine Dämmstoffplatte eindrückbar sind. Durch diese Ausgestaltung wird die Bearbeitung des Bauelementes, insbesondere die Beschichtung von Dämmplatten, insbesondere Mineralwolle-Lamellenplatten dahingehend vereinfacht, dass diese Bauelemente lagegenau auf der Arbeitsplatte angeordnet werden können und die Beschichtung im wesentlichen beidhändig ausgeführt werden kann, ohne dass mit einer Hand das Bauelement in seiner Lage fixiert werden muß.

Um die Handhabung des Verarbeitungswerkzeuges zu verbessern, ist nach einem weiteren Merkmal der Erfindung vorgesehen, dass das Verarbeitungswerkzeug auf ihrer der Arbeitsplatte gegenüberliegenden Seite zumindest eine Handhabe, insbesondere einen Handgriff aufweist. Der Handgriff ist vorzugsweise relativ zur Arbeitsplatte verstellbar, insbesondere verdrehbar angeordnet, um insbesondere im Bereich der Verarbeitungsstelle ein leichtes Ausrichten des Bauelementes im Hinblick auf seine Einbaulage vornehmen zu können.

Nach einer Weiterbildung der Erfindung ist vorgesehen, dass die Arbeitsplatte mehrteilig, insbesondere zweiteilig ausgebildet ist, wobei die Arbeitsplattenteile im wesentlichen identisch groß ausgebildet und verstellbar sind. Diese Ausgestaltung hat insbesondere hinsichtlich des Gewichtes der Vorrichtung Vorteile und erleichtert insbesondere den Transport der Vorrichtung auf das Baugerüst.

Bei der Bearbeitung und/oder Verarbeitung von mit einem Klebemittel zu beschichtenden Bauelementen, insbesondere Dämmplatten und/oder Mineralwolle-Lamellenplatten hat es sich als vorteilhaft erwiesen, die Auflage mit einer Einrichtung zur Festlegung und/oder Prüfung einer hinsichtlich der Dicke ihres Materialauftrags gleichmäßigen Beschichtung auszubilden. Für den Handwerker ist es mit Hilfe dieser Einrichtung problemlos möglich, eine Vielzahl von beschichteten Bauelementen bereitzustellen, deren Beschichtung im wesentlichen übereinstimmend ausgebildet ist.

Die Einrichtung besteht vorzugsweise aus einer seitlich an der Auflage in ihrem Abstand zur Auflage verstellbar befestigbaren Halterung mit einer rechtwinklig dazu ausgerichteten Lehre, wobei die Lehre im wesentlichen parallel zur Auflagefläche der Auflage ausgerichtet ist.

Ferner kann die Vorrichtung mir einer Einrichtung zur bestimmungsgemäßen Anordnung von Klebermassen auf dem Bauelement ausgebildet sein, die vorzugsweise an der Auflage angeordnet ist. Eine derartige Einrichtung erleichtert dem Bauhandwerker das Auftragen von Klebermassen in einem bestimmten Muster, beispielsweise eine umlaufende Randbeschichtung oder eine batzenartige Beschichtung in bestimmten Bereichen des Bauelementes, insbesondere eine Mineralfaserdämmplatte. Zu diesem Zweck hat sich hat sich eine in ihrem Abstand zur Auflage veränderbare Schablone bewährt, wobei die Schablone insbesondere austauschbar an einem Haltearm befestigt ist, so dass unterschiedliche Schablonen in Abhängigkeit des Einsatzzweckes verwendet werden können.

Nach einem weiteren Merkmal der Erfindung ist vorgesehen, dass die Auflage aus einzelnen klappbar oder zusammensteckbar miteinander verbundenen Einzelelementen besteht. Auch diese Ausgestaltung hat hinsichtlich des Transports der Vorrichtung Vorteile. Weiterhin wird der Vorteil erzielt, dass die Auflage der Vorrichtung durch ihren baukastenartigen Aufbau an unterschiedliche Einsatzzwecke anpassbar ist. Hierdurch kann unterschiedlichen Gerüstbreiten Rechnung getragen werden.

Eine weitere Ausgestaltung der Erfindung sieht vor, dass das Verarbeitungswerkzeug als Drehteller ausgebildet ist, der in einer an der Auflage befestigten Lagerung drehbar gelagert ist. Hierdurch kann ein zu beschichtendes Bauelement, insbesondere eine zu beschichtende Dämmplatte bzw. eine zu beschichtende Mineralwolle-Lamellenplatte während des Beschichtungsvorgangs derart bewegt werden, dass der zu beschichtende Bereich dem Handwerker zugewandt ist. Als vorteilhaft hat sich diesbezüglich erwiesen, die Lagerung aus Kunststoffelementen auszubilden, die einerseits an einem Zapfen des Drehtellers und andererseits in einer Hülse an der Auflage angeordnet sind. Derartige Lagerelemente sind preisgünstig herzustellen und weisen ein geringes Gewicht aus. Für die voranstehend genannten Anwendungen sind derartige Lagerungselemente aus Kunststoff ausreichend.

Schließlich ist nach einem weiteren Merkmal der Erfindung vorgesehen, dass an dem Stützelement, insbesondere im Bereich der Auflage eine Einrichtung zur Aufnahme von Verpackungseinheiten mit einer Mehrzahl von zu bearbeitenden und/oder zu verarbeitenden Bauelementen, insbesondere Mineralwolle-Lamellenplatten und/oder zumindest ein Behälter zur Aufnahme von Bearbeitungs- und/oder Verarbeitungsmaterialien, wie beispielsweise Klebermassen, mechanische Befestigungselemente und/oder dem Abfallwirtschaftskreislauf zuführbare Verpackungsmaterialien und/oder sonstige Abfälle angeordnet ist. Diese Einrichtung komplettiert die erfindungsgemäße Vorrichtung dahingehend, dass dem Handwerker nicht nur eine definierte Verarbeitungstelle für die Bauelemente zur Verfügung gestellt wird, sondern auch eine ergonomisch vorteilhafte Position für einen Behälter für das Klebemittel oder dergleichen und auch eine definierte Position für die zu verarbeitenden bzw. bearbeitenden Bauelemente im Bereich der Vorrichtung vorgegeben ist, um die ergonomische Arbeitsweise weiter zu verbessern.

Weitere Merkmale und Vorteile der erfindungsgemäßen Vorrichtung ergeben sich aus der nachfolgenden Beschreibung der zugehörigen Zeichnung, in der eine bevorzugte Ausführungsform der erfindungsgemäßen Vorrichtung dargestellt ist. In der Zeichnung zeigen:
- Figur 1: eine Vorrichtung zur Bearbeitung und/oder Verarbeitung von plattenförmigen Bauelementen auf Baugerüsten in einer Ansicht;
- Figur 2: die Vorrichtung gemäß Figur 1 in einer Draufsicht;
- Figur 3: die Vorrichtung gemäß Figur 1 mit einem Verarbeitungswerkzeug in geschnitten dargestellter Seitenansicht und
- Figur 4: eine zweite Ausführungsform einer Vorrichtung mit einem Verarbeitungswerkzeug in geschnitten dargestellter Seitenansicht.

In der Figur 1 ist eine Vorrichtung 1 zur Bearbeitung und Verarbeitung von Dämmstoffplatten, insbesondere Mineralwolle-Lamellenplatten 2 dargestellt. Die Vorrichtung 1 besteht aus einem als Rahmen 3 ausgebildeten Stützelement 4, welcher Rahmen 3 ein horizontal ausgerichtetes Rohr 5 und zwei an den beiden Enden des Rohres 5 befestigte, säulenartig aufragende Rohre 6 aufweist. Die Rohre 5 und 6 weisen einen quadratischen Querschnitt auf und sind miteinander verschweißt. Insgesamt ist der Rahmen 3 daher im wesentlichen U-förmig ausgebildet.

Auf den Rohren 6 sind jeweils zwei Muffen 7 übereinander angeordnet, die entlang des Rohres 6 verschiebbar und über Klemmschrauben 8 am Rohr verspannbar sind. An den Muffen 7 sind Befestigungsschellen 9 angeschweißt, die zweiteilig ausgebildet sind.

Jede Befestigungsschelle 9 besteht aus einem ersten an der Muffe 7 befestigten, einen im Querschnitt halbkreisförmigen Abschnitt aufweisenden Element 10 und einem zweiten Element 11, das relativ zum ersten Element 10 verschwenkbar in einem Ring 12 gelagert ist und ebenfalls einen halbkreisförmigen Abschnitt aufweist, der mit dem halbkreisförmigen Abschnitt des Elements 10 im wesentlichen übereinstimmt, so dass beide halbkreisförmigen Abschnitte der Elemente 10, 11 eine Geländerstange 13 eines nicht näher dargestellten Baugerüstes umgreifen. Die beiden Elemente 10 und 11 sind außenseitig über eine Schraube 14 verspannbar, um den Rahmen 3 mit den Geländerstangen 13 des Baugerüstes zu verbinden.

An seinem einem Boden 15 des Baugerüstes zugewandten unteren Bereich weist der Rahmen 3 an den Enden des Rohres 5 beidseitig jeweils ein Laschenelement 16 auf, welche mit dem Rohr 5 verschraubt sind. Die Laschenelemente 16 erstrecken sich über die untere Kante des Rohres 5 hinaus und sind mittels einer Achse 17 verbunden, auf der ein Rad 18 angeordnet ist.

Zwischen den Muffen 7 eines Rohres 6 ist jeweils ein Kragarm 19 angeordnet, der an seinem dem Rohr 6 zugewandten Ende eine Muffe 20 hat, die das Rohr 6 umgreift und entlang des Rohres 6 verschiebbar und mittels Klemmschrauben 21 arretierbar ist.

Auf den Kragarmen 19 liegt eine Auflage 22 auf. Die Auflage weist eine Arbeitsplatte 23 auf, die der Aufnahme einer Mineralwolle-Lamellenplatte 2 dient, welches mit einem Klebemörtel 24 zu beschichten ist. Entlang ihrer Kanten weist die Arbeitsplatte 23 als Anschlagleisten 25 ausgebildete Arretierungselemente für die Mineralwolle-Lamellenplatte 2 auf. Die Anschlagleisten 25 sind im dargestellten Ausführungsbeispiel gemäß Figur 1 als stegförmige Abschnitte ausgebildet, die in gleichmäßigem Abstand zueinander auf der Arbeitsplatte 23 fixiert sind.

Die Arbeitsplatte 23 weist an ihrer der Auflagefläche für die Mineralwolle-Lamellenplatte 2 gegenüberliegenden Fläche vier Zapfen 26 auf, die in korrespondierenden, als Hülsen ausgebildeten Aufnahmen 27 angeordnet sind. Die Aufnahmen 27 sind Bestandteil der Kragarme 19, so dass die Arbeitsplatte 23 formschlüssig durch Eingriff der Zapfen 26 in die Aufnahmen 27 auf den Kragarmen 19 befestigt ist. Die Ausgestaltung der Befestigung der Arbeitsplatte 23 an den Kragarmen 19 durch die Zapfen 29 und die Aufnahmen 27 ermöglicht eine schnelle und leichte Montage bzw. Demontage der Arbeitsplatte 23 auf den Kragarmen 19. Darüber hinaus ermöglicht diese Ausgestaltung - wie in Figur 2 dargestellt - eine Verschwenkbarkeit der Arbeitsplatte 23, soweit diese mit lediglich einem Zapfen 26 in eine Aufnahme 27 eingerastet ist.

Figur 3 zeigt eine alternative Ausgestaltung einer Auflage 22, bei der die Arbeitsplatte 23 Bestandteil eines Verarbeitungswerkzeuges 28 ist. Mit diesem Verarbeitungswerkzeug 28 ist ein zu bearbeitendes und/oder zu verarbeitendes Bauelement, nämlich eine Mineralwolle-Lamellenplatte 2 im Bereich der Vorrichtung 1 entsprechend den baustellenseitigen Anforderungen vorzubereiten und anschließend mit dem Verarbeitungswerkzeug 28 zur Einsatzstelle, d.h. zum Verarbeitungsort zu transportieren. Zu diesem Zweck weist das Verarbeitungswerkzeug 28 einen im Querschnitt U-förmigen Rahmen 29 auf, an dessen Unterseite ein Zapfen 30 angeordnet ist, der in einer korrespondierenden Öffnung eines Kragarms 19 drehbar gelagert ist. Zwischen dem Rahmen 29 und der Oberfläche 31 des Kragarms 19 ist ein Gleitbelag 32 angeordnet, der beispielsweise als Kunststoffplatte ausgebildet sein kann, welche gute Leiteigenschaften auf der Oberfläche 31 des Kragarms 19 einerseits oder der aufliegenden Fläche des Rahmens 29 hat. Auf dem Rahmen 29 ist die Arbeitsplatte 23 angeordnet.

Eine weitere Ausführungsform der erfindungsgemäßen Vorrichtung 1 ist in Figur 4 dargestellt. Hinsichtlich der Auflage 22 entspricht die Ausführungsform gemäß Figur 4 der Ausführungsform gemäß Figur 3. Ergänzend ist allerdings eine Einrichtung 33 zur bestimmungsgemäßen Anordnung von Klebemörtel 24 auf der Mineralwolle-Lamellenplatte 2 vorgesehen. Die Einrichtung 33 besteht aus einer Schablone 34, die derart ausgebildet ist, dass sie nicht zu beschichtende Bereiche der Mineralwolle-Lamellenplatte 2 abdeckt und einen Auftrag des Klebemörtels 24 lediglich in den Bereichen zulässt, die nicht von der Schablone 34 abgedeckt sind. Die Schablone 34 ist auswechselbar und über ein Gelenk 35 schwenkbeweglich an einem Führungsarm 36 angelenkt, welcher Führungsarm 36 eine Führungskulisse 37 hat, in die ein Zapfen 38 eingreift, der an einem entlang des Kragarms 19 verschiebbar geführten Stab 39 befestigt ist.

Über das Gelenk 35 und die Kombination aus dem Zapfen 38 mit dem Führungsarm 36 und der Führungskulisse 37 kann die Schablone 34 in jedem Fall vollständig aufliegend auf einer Mineralwolle-Lamellenplatte 2 ausgerichtet werden. Die Einrichtung 33 ist ferner für unterschiedlich dicke Mineralwolle-Lamellenplatten 2 vorbereitet, da sich der Abstand der Schablone 34 relativ zur Arbeitsplatte 23 über die voranstehend genannten Konstruktionselemente einstellen lässt.

Ein weiterer Unterschied zwischen der Ausführungsform gemäß der Figur 3 und der Ausführungsform gemäß der Figur 4 besteht darin, dass die Führung der Auflage 22 am Rohr 6 unterschiedlich ausgebildet ist. Zu diesem Zweck weist die Auflage 22 gemäß Figur 4 einen Schlitten 40 auf, der drei Rollen 41 hat, von denen zwei Rollen entlang einer Oberfläche des Rohres 6 und eine Rolle entlang der gegenüberliegenden Oberfläche des Rohres 6 geführt sind. Hierbei ist die in Alleinstellung angeordnete Rolle 41 auf der dem Kragarm 19 zugewandten Seite des Rohres 6 angeordnet.

Das Rohr 6 weist eine Vielzahl in gleichmäßigen Abständen zueinander angeordneten Öffnungen 42 auf. Diese Öffnungen 42 dienen dem Eingriff eines Zapfens 43, der unterhalb der Rolle 41 im Bereich des Kragarms 19 angeordnet ist. Es wird der Zapfen 43 durch Anheben des Kragarms 19 an seinem freien Ende aus der Öffnung 42 herausgezogen, so verschwenkt der Schlitten 40 um die auf der Seite des Zapfens 43 angeordneten Rolle 41, bis der Schlitten zusammen mit dem Kragarm 19 entlang des Rohres 6 verschoben werden kann. In einer gewünschten Stellung kann dann der Zapfen 43 in eine Öffnung 42 einrasten, um die Auflage 22 entsprechend den Arbeitsbedingungen in ihrer Höhe relativ zum Boden 15 des Baugerüstes einzustellen.

Die erfindungsgemäße Vorrichtung 1 besteht somit vorzugsweise aus zwei Rohren 6, die durch Traversen, insbesondere Rohre 5 miteinander verbunden sind und somit einen in sich stelfen Rahmen 3 bilden. An diesem Rahmen 3 können Griffe und Ösen zur Bewegung und zum Transport der Vorrichtung 1 angeordnet sein. Zur Erhöhung der Beweglichkeit der Vorrichtung 1 weist der Rahmen Räder 18 auf. Über in der Höhe verstellbare Muffen 7 und Befestigungsschellen 9 wird die Vorrichtung 1, nämlich der Rahmen 3 an den Geländerstangen 13 eines Baugerüstes angeschlagen. Hierzu sind im Minimum zwei Befestigungspunkte ausreichend.

An den Rohren 6 der Vorrichtung 1 sind zwei höhenverstellbare Kragarme 19 angeordnet. Auf diesen Kragarmen 19 kann die Arbeitsplatte 23 abgelegt werden, die wiederum die mit Klebemörtel 24 zu beschichtende Mineralwolle-Lamellenplatte 2 trägt. Die Höhenverstellung der Kragarme 19 erfolgt über Muffen 20, die über die Rohre 6 geschoben sind und durch jeweils eine Klemmschraube in der gewünschten Position gehalten werden.

Eine alternative und robuste, gleichzeitig auch sichere Bauweise der Vorrichtung 1 sieht eine stufenweise Verstellung der Kragarme 19 über eine in die Rohre 6 eingebrachte Reihe von Öffnungen 42 vor, in die ein mit dem Kragarm 19 verbundener abgeschrägter Zapfen 43 einrastet. Die leichte Verschiebbarkeit der Kragarme 19 entlang des Rohres 6 wird durch den Schlitten 40 mit den daran angeordneten Rollen 41 gewährleistet.

Die Arbeitsplatte 23 kann zur Erleichterung des Abhebens der Mineralwolle-Lamellenplatte schmaler oder kürzer als eine übliche Mineralwolle-Lamellenplatte 2 ausgebildet sein, so dass die Mineralwolle-Lamellenplatte 2 an zumindest einer Seite über die Arbeitsplatte 23 hervorsteht. Es sind auch Aussparungen an den Kanten der Arbeitsplatte 23 denkbar, die ein Abheben der Mineralwolle-Lamellenplatten 2 von der Arbeitsplatte 23 erleichtem.

Die voranstehend beschriebene Einrichtung 23 kann darüber hinaus auch für den Auftrag einer Schicht Klebemörtel 24 mit bestimmter Schichtdicke vorge sehen sein, wenn beispielsweise die Schablone 34 ein vollständiges Beschichten der gesamten Mineralwolle-Lamellenplatte 2 ermöglicht, wobei dann der Klebemörtel 24 mit einem zusätzlichen Werkzeug, welches oben auf der Schablone 34 geführt wird, derart abgezogen wird, dass eine gleichmäßige Beschichtung auf der Mineralwolle-Lamellenplatte 2 verbleibt.

## Patentansprüche

1. Vorrichtung zur Bearbeitung und/oder Verarbeitung von plattenförmigen Bauelementen auf Baugerüsten, insbesondere zur einseitigen Beschichtung und Verklebung von Dämmstoffplatten, vorzugsweise aus Mineralfasern, beispielsweise Mineralwolle-Lamellenplatten auf Gebäudeaußenflächen, mit einer Auflage zur Aufnahme mindestens eines zu bearbeitenden und/oder verarbeitenden Bauelementes,
**dadurch gekennzeichnet,**
**dass** die Auflage (22) an einem auf einem Boden (15) des Baugerüstes aufstellbaren, insbesondere lotrecht ausgerichteten Stützelement (4) angeordnet ist und
**dass** das Stützelement (4) über Halteelemente (7,9)) mit einer Brüstung des Baugerüstes verbunden ist.

2. Vorrichtung nach Anspruch 1,
**dadurch gekennzeichnet,**
**dass** das Stützelement (4) als Rahmen (3) ausgebildet ist, der zumindest ein horizontal ausgerichtetes Rohr (5) und zumindest zwei, am horizontal ausgerichteten Rohr (5) befestigte vertikal ausgerichtete Rohre (6) aufweist.

3. Vorrichtung nach Anspruch 2,
**dadurch gekennzeichnet,**
**dass** der Rahmen (3) über zumindest zwei eine Geländerstange (13) der Brüstung umgreifende Befestigungsschellen (9) am Baugerüst abgestützt und befestigt ist.

4. Vorrichtung nach Anspruch 1,
**dadurch gekennzeichnet,**
**dass** die Auflage (22) höhenverstellbar und arretierbar am Stützelement (4) angeordnet ist.

5. Vorrichtung nach Anspruch 1,
**dadurch gekennzeichnet,**
**dass** das Stützelement (4) ein Fahrwerk aufweist, mit dem es entlang des Bodens (15) des Baugerüstes, vorzugsweise parallel zur Brüstung verfahrbar ist.

6. Vorrichtung nach Anspruch 1,
**dadurch gekennzeichnet,**
**dass** die Auflage (22) eine Arbeitsplatte (23) aufweist, auf die ein Bauelement bzw. ein Stapel von zumindest zwei Bauelementen zur Bearbeitung abgelegt werden kann bzw. können.

7. Vorrichtung nach Anspruch 6,
**dadurch gekennzeichnet,**
**dass** die Arbeitsplatte (23) auf zwei Kragarmen (19) aufgelegt ist, die am Stützelement (4) befestigt sind und zusammen mit der Arbeitsplatte (23) die Auflage (22) bilden.

8. Vorrichtung nach Anspruch 7,
**dadurch gekennzeichnet,**
**dass** die Arbeitsplatte (23) an ihrer den Kragarmen (19) zugewandten Fläche zumindest einen, vorzugsweise zwei Zapfen (26) je Kragarm (19) aufweisen, die in korrespondierende Aufnahmen (27) in den Kragarmen (19) einsteckbar sind.

9. Vorrichtung nach Anspruch 6,
**dadurch gekennzeichnet,**
**dass** die Arbeitsplatte (23) drehbar in der Auflage (22) gelagert ist.

10. Vorrichtung nach Anspruch 4,
**dadurch gekennzeichnet,**
**dass** die Arbeitsplatte (23) Bestandteil eines Verarbeitungswerkzeuges (28) ist, mit welchem ein zu bearbeitendes und/oder zu verarbeitende Bauelement transportierbar ist.

11. Vorrichtung nach Anspruch 1,
**dadurch gekennzeichnet,**
**dass** die Auflage (22) Arretierungsmittel für das Bauelement aufweist.

12. Vorrichtung nach Anspruch 11,
**dadurch gekennzeichnet,**
**dass** die Arretierungsmittel als zumindest zwei Anschlagleisten (25) ausgebildet sind, die an zwei rechtwinklig zueinander ausgerichteten Längskanten der Arbeitsplatte (23) befestigt sind.

13. Vorrichtung nach Anspruch 11,
**dadurch gekennzeichnet,**
**dass** die Arretierungsmittel als aus der Arbeitsplatte (23) im wesentlichen rechtwinklig hervorstehende Stifte ausgebildet sind, die in das Bauelement, insbesondere eine Dämmstoffplatte (2) eindrückbar sind.

14. Vorrichtung nach Anspruch 10,
**dadurch gekennzeichnet,**
**dass** das Verarbeitungswerkzeug (28) auf seiner der Arbeitsplatte (23) gegenüberliegenden Seite zumindest eine Handhabe, insbesondere einen Handgriff aufweist.

15. Vorrichtung nach Anspruch 14,
**dadurch gekennzeichnet,**
**dass** der Handgriff relativ zur Arbeitsplatte (23) verstellbar, insbesondere verdrehbar angeordnet ist.

16. Vorrichtung nach Anspruch 9,
**dadurch gekennzeichnet,**
**dass** die Arbeitsplatte (23) mit ihrer mit der Auflage (22) in Verbindung stehenden Fläche auf einem Gleitbelag (32) aufliegt.

17. Vorrichtung nach Anspruch 10,
**dadurch gekennzeichnet,**
**dass** die Arbeitspatte (23) mehrteilig, insbesondere zweiteilig ausgebildet ist, wobei die Arbeitsplattenteile miteinander verbindbar sind.

18. Vorrichtung nach Anspruch 1,
**dadurch gekennzeichnet,**
**dass** die Auflage (22) eine Einrichtung zur Festlegung und/oder Prüfung einer hinsichtlich der Dicke ihres Materialauftrags gleichmäßigen Beschichtung aufweist.

19. Vorrichtung nach Anspruch 18,
**dadurch gekennzeichnet,**
**dass** die Einrichtung aus einer seitlich an der Auflage (22) angeordneten Halterung mit einer rechtwinklig dazu ausgerichteten Lehre besteht, wobei die Lehre im wesentlichen parallel zur Auflagefläche der Auflage (22) ausgerichtet und hinsichtlich ihrer Anordnung relativ zur Auflage (22) verstellbar ist.

20. Vorrichtung nach Anspruch 1,
**dadurch gekennzeichnet,**
**dass** an der Auflage (22) eine Einrichtung (33) zur bestimmungsgemäßen Anordnung von Klebermassen auf dem Bauelement angeordnet ist.

21. Vorrichtung nach Anspruch 20,
**dadurch gekennzeichnet,**
**dass** die Einrichtung (33) eine in ihrem Abstand zur Auflage veränderbare Schablone (34) aufweist.

22. Vorrichtung nach Anspruch 1,
**dadurch gekennzeichnet,**
**dass** die Auflage (22) aus einzelnen klappbar miteinander verbundenen Einzelelementen besteht.

23. Vorrichtung nach Anspruch 10,
**dadurch gekennzeichnet,**
**dass** das Verarbeitungswerkzeug (28) als Drehteller ausgebildet ist, der in einer an der Auflage (22) befestigten Lagerung drehbar gelagert ist.

24. Vorrichtung nach Anspruch 23,
**dadurch gekennzeichnet,**
**dass** die Lagerung aus Kunststoffelementen besteht, die einerseits an einem Zapfen (30) des Drehtellers und andererseits in einer Hülse an der Auflage (22) angeordnet sind.

25. Vorrichtung nach Anspruch 1,
**dadurch gekennzeichnet,**
**dass** an dem Stützelement (4), insbesondere im Bereich der Auflage (22) zumindest eine Einrichtung zur Aufnahme von Verpackungseinheiten mit einer Mehrzahl von zu bearbeitenden und/oder zu verarbeitenden Bauelementen, insbesondere Mineralwollelamellenplatten (2) und/oder zumindest ein Behälter zur Aufnahme von Bearbeitungs- und/oder Verarbeitungsmaterialien, wie beispielsweise Klebermassen, mechanische Befestigungselementen und/oder dem Abfallwirtschaftskreislauf zuführbare Verpackungsmaterialien und/oder sonstige Abfälle angeordnet ist.
